# EUROPÄISCHE PATENTSCHRIFT

(11) **EP 1 082 577 B1**
(45) Veröffentlichungstag und Bekanntmachung des Hinweises auf die Patenterteilung: **27.03.2002**
(21) Anmeldenummer: 99922180.7
(22) Anmeldetag: 05.05.1999
(51) Int. Cl.: F25J 3/04

(54) **VERFAHREN ZUR XENONGEWINNUNG**
METHOD FOR EXTRACTING XENON
PROCEDE D'EXTRACTION DE XENON

(30) Priorität: 26.05.1998 DE 19823526
(43) Veröffentlichungstag der Anmeldung: 14.03.2001
(73) Patentinhaber: Linde Gas Aktiengesellschaft, 82049 Höllriegelskreuth (DE)
(72) Erfinder: HAHN, Erich, D-82547 Eurasburg (DE); ROHDE, Wilhelm, D-81476 München (DE); VOIT, Jürgen, D-86938 Schondorf (DE)
(74) Vertreter: Imhof, Dietmar
(86) Internationale Anmeldenummer: EP9903079
(87) Internationale Veröffentlichungsnummer: WO9961853

(56) Entgegenhaltungen:
- FR-A- 2 280 954
- GB-A- 1 189 975
- US-A- 4 401 448
- US-A- 4 647 299

## Beschreibung

Die Erfindung betrifft ein Verfahren zur Gewinnung von Xenon und/oder Krypton aus einem Flüssigsauerstoff (LOX)-Einsatz mit Xenon (Xe), Krypton (Kr) und Kohlenwasserstoffen (CₓH_{y}) in geringer Konzentration und etwa 99 mol-% Sauerstoff (O₂), wobei der LOX-Einsatz einer 1. Kolonne zugeführt, der Sauerstoff des LOX-Einsatzes mit einem Inertgas weitgehend ausgestrippt und im Kopfgas gewonnen wird, während aus dem Sumpf der 1. Kolonne das Inertgas mit wenig O₂ und nahezu der Gesamtmenge an CₓH_{y}, Kr und Xe flüssig abgezogen wird.

Ein derartiges Verfahren ist, zum Beispiel, aus der US-A-4 647 299 bekannt.

Das Abstrippen von Sauerstoff mit Hilfe von Argon in einer Strippkolonne ist aus M. Streich, P. Daimler "Gewinnung von Edelgasen in Luft- und Ammoniakanlagen" Linde Berichte aus Technik und Wissenschaft 37 (1975) bekannt Durch diese Maßnahme bleibt der Sauerstoffgehalt beim Aufkonzentrieren der Kohlenwasserstoffe zusammen mit dem Krypton und Xenon unter der Zündgrenze einer Reaktion der Kohlenwasserstoffe mit Sauerstoff.

Den Sauerstoff in einer solchen Strippkolonne durch Stickstoff zu ersetzen, ist Gegenstand der US 4 401 448.

In beiden Verfahren wird anschließend mindestens ein großer Teil der Kohlenwasserstoffe adsorptiv oder katalytisch mit anschließender Adsorption der Reaktionsprodukte Wasser und Kohlenmonoxid entfernt. Die hierzu benötigte Vorrichtung ist aufwendig. Ein kontinuierlicher Betrieb kann nur.durch abwechselndes Beladen und Regenerieren von mindestens zwei Adsorbem ermöglicht werden, wobei der Verfahrensstrom mit den CₓH_{y} in Abständen auf den jeweils regenerierten Adsorber geschaltet werden muß.

Aus DE-OS 16 67 639 (siehe dort u.a. die Ansprüche und die Figuren mit der dazugehörigen textlichen Erläuterung) ist ebenfalls ein Verfahren unter Einsatz eines Flüssigsauerstoff-Einsatzes einer Luftzerlegungsanlage (LZA) bekannt, wobei der Sauerstoff weitgehend durch das Inertgas Argon ersetzt wird. Die Kohlenwasserstoffe werden jedoch entsprechend dem aus US 4 401 448 und M. Streich bekannten Stand der Technik durch Adsorption und/oder katalytische Verbrennung entfernt.

Ein Verfahren zum Anreichern von Kr und Xe in einer im Wesentlichen Sauerstofffreien Flüssigkeit ist aus der US-A-647 299 bekannt. Das Anreicherungsprodukt wird dabei aus einem Einsatz, wie er in einer kryogenen Luftzerlegungsanlage (LZA) bei der Rektifikation der Luft, meist als Sumpfprodukt einer Niederdrucksäule anfällt, gewonnen. Der LOX-Einsatz, der Xe und Kr in geringer Konzentration und etwa 99 mol-% Sauerstoff enthält, wird einer 1. Kolonne zugeführt, in der der LOX-Einsatz mit einem Inertgas weitgehend ausgestrippt und im Kopfgas gewonnen wird, während aus dem Sumpf der 1. Kolonne das Inertgas mit wenig O₂ und nahezu der Gesamtmenge an Kr und Xe flüssig abgezogen wird.

Dass der LOX-Einsatz auch CₓH_{y} in geringer Konzentration enthält, die CₓH_{y} im Anreicherungsprodukt der 1. Kolonne konzentriert werden, und die Gewinnung einer Kr-Fraktion und eines Rein-Xe-Pruduktes aus dem Anreicherungsprodukt in Anwesenheit der CₓH_{y} ist nicht Gegenstand der US-A-647 299. Nach den weiter oben genannten Schriften zum Stand der Technik ist hierzu die Abtrennung von CₓH_{y} mit Hilfe von adsorptiven und ggf. zusätzlichen katalytischen Methoden mit umschaltbaren Adsorbem erforderlich.

Aufgabe der Erfindung ist es deshalb, ein Verfahren aufzuzeigen, das einfach ist und ohne Umschaltung des Verfahrensstromes betrieben werden kann.

Diese Aufgabe wird erfindungsgemäß gelöst von einem Verfahren mit den Merkmalen des Anspruchs 1. Ausgestaltungen der Erfindung sind Gegenstand der abhängigen Ansprüche.

Kennzeichnend an der Erfindung ist, daß der Flüssigabzug ohne vorherige katalytische und/oder adsorptive Entfernung von CₓH_{y} einer 2. Kolonne zugeführt, eine Kr-Praktion als Kopfgas der 2. Kolonne gewonnen und eine Xe-Fraktion aus dem Sumpf der 2. Kolonne abgezogen und die Xe-Fraktion aus dem Sumpf der 2. Kolonne in einem mittleren Teil zwischen Kopf und Sumpf einer 3. Kolonne eingespeist und ein Rein-Xe-Produkt am Kopf der 3. Kolonne abgezogen wird.

In der Kr-Fraktion berinden sich neben dem Kr alle leichter als Xe siedenden Bestandteile, insbesondere Methan. Falls diese Kr-Fraktion verworfen und nur die um eine Größenordnung kleinere Xe-Fraktion zur Gewinnung des wirtschaftlich bedeutenderen Xenon weiterverarbeitet wird, wird der verfahrenstechnische Aufwand erheblich eingeschränkt. Dies rechtfertigt bei kleineren Anlagen den Verzicht auf eine mögliche Gewinnung des Kr aus der Kr-Fraktion. In einer weiter unten beschriebenen Ausgestaltung des Verfahrens kann aber auch das Kr auf einfache Weise als zusätzliches Produkt gewonnen werden.

Das Inertgas kann oberhalb des Sumpfes der 1. Kolonne eingespeist werden.

Das Inertgas kann aus einer Luftzerlegungsanlage (LZA) vor Ort entnommen werden und hauptsächlich Stickstoff und/oder Argon enthalten.

Mit einer LZA vor Ort entfällt eine somit notwendige Bereitstellung des Inertgases. Falls das Inertgas Argon enthält, kann in der LZA aus dem Kopfgas der 1. Kolonne das Argon zurückgewonnen werden.

Der Druck des LOX-Einsatzes kann bei Bedarf durch eine geeignete Vorrichtung einem Druck am Kopf der 1 Kolonne angepaßt werden. So kann ein in Abhängigkeit von dem zum Strippen verwendeten Inertgas optimaler Betriebsdruck der 1. Kolonne eingestellt werden.

Der Sumpf der 1. Kolonne kann durch indirekten Wärmeaustausch beheizt werden. Zum Beheizen kann ein Elektroerhitzer oder ein Verfahrensstrom der LZA vor Ort verwendet werden. Mit einem Elektroerhitzer ist das Verfahren unabhängig vom Betrieb einer LZA, im anderen Fall werden Stromkosten gespart.

Der Kopf der 1. Kolonne kann günstig durch direkten oder indirekten Wärmeaustausch gekühlt werden.

Im Falle der Verwendung von Stickstoff als Inertgas kann zur Kühlung des Kopfes der 1. Kolonne flüssiger Stickstoff verwendet werden. Flüssiger Stickstoff ist auch an Standorten ohne LZA leicht bereitzustellen.

Der Flüssigabzug aus der 1. Kolonne kann, evtl. nach einer Druckerhöhung, mit Vorteil einige Böden unterhalb eines Kopfkondensators der 2. Kolonne eingespeist werden. Die Druckerhöhung kann im Falle ungünstiger Kohlenwasserstoffbeimengungen zur Vermeidung von Feststoffausfall sinnvoll sein.

Die Xe-Fraktion aus dem Sumpf der 2. Kolonne kann in einem mittleren Teil zwischen Kopf und Sumpf einer 3. Kolonne eingespeist und ein Rein-Xe-Produkt am Kopf der 3. Kolonne abgezogen werden. Mit etwa 99,999 mol% Xenon kann dieses Produkt mindestens teilweise direkt vermarktet oder evtl. an einem anderen Ort, einer Reinst-Xe-Gewinnung zugeführt werden.

Die Kr-Fraktion kann vom Kopf der 2. Kolonne in einen mittleren Teil zwischen Kopf und Sumpf einer 4. Kolonne eingespeist und ein Rein-Kr-Produkt vom Sumpf der 4. Kolonne abgezogen werden. Analog zum Rein-Xe-Produkt kann das Rein-Kr-Produkt mit 99,999 mol% Krypton direkt vermarktet und/oder einer Reinst-Kr-Gewinnung zugeführt werden.

Der Kopf der 2. und/oder 3. und/oder 4. Kolonne kann jeweils mit einem geeigneten Fluid, z.B. aus der LZA vor Ort, gekühlt werden und der Sumpf der 2. und/oder 3. und/oder 4. Kolonne kann jeweils durch indirekten Wärmeaustausch mit einem Fluid oder mit einem Elektroerhitzer beheizt werden.

Das erfindungsgemäße Verfahren kann in einer Vorrichtung zur Xe- und/oder Kr-Gewinnung an einer LZA verwendet werden.

Die Vorrichtung zur Xe- und/oder Kr-Gewinnung kann in einem transportablen Container angeordnet werden. Dies ermöglicht einerseits eine besonders einfache Montage an einer LZA, andererseits kann eine solche Vorrichtung auch als mobile Einrichtung für mehrere LZA verwendet werden. Hierzu ist es lediglich notwendig, LOX-Einsatz aus den LZA zwischenzuspeichern und bei Gelegenheit in der mobilen Einrichtung zu verarbeiten. Dies erspart umfangreiche Transporte von LOX-Einsatz, der den Wertstoff Xenon nur zu etwa 400 mol ppm enthält.

Die Erfindung wird anhand einer Ausführungsform mit einer Figur näher erläutert.

Die Figur zeigt eine erfindungsgemäße rein rektifikatorische Xe-Gewinnung ohne katalytische oder adsorptive CₓH_{y}-Entfernung.

Die Xe-Gewinnung ist in der Figur schematisch als Prinzipschaltbild dargestellt. Ein LOX-Einsatz 1 wird am Kopf einer 1. Kolonne 2 aufgegeben. Diese 1. Kolonne dient im wesentlichen dem Austausch von Sauerstoff durch ein Inertgas. In der in der Figur gezeigten Ausgestaltung wird als Inertgas gasförmiger Stickstoff 3 aus einer benachbarten in der Figur nicht dargestellten LZA entnommen und oberhalb des Sumpfes dieser 1. Kolonne 2 eingespeist. Zur Reduzierung der benötigten Stickstoffmenge kann der Sumpf der 1. Kolonne 2 beheizt werden (in der Figur nicht dargestellt). Der Arbeitsdruck der 1. Kolonne 2 richtet sich vorwiegend nach dem benutzten Inertgas. Der Druck des LOX-Einsatzes 1 wird diesem Arbeitsdruck angepaßt. Ein Restgasstrom 4 am Kopf der Kolonne 2 enthält Stickstoff, Sauerstoff und Spuren an Methan und Krypton, während eine abgezogene Sumpfflüssigkeit 5 hauptsächlich Stickstoff, wenig Sauerstoff (< 5 mol %), CₓH_{y}, Kr und Xe enthält. Der geringe Sauerstoffgehalt wird dadurch erreicht, daß ein molares Mengenverhältnis von gasförmigem Stickstoff 3 zu LOX-Einsatz 1 von etwa 5,0 nicht unterschritten wird.

Die Sumpfflüssigkeit 5 der 1. Kolonne 2 wird einer 2. Kolonne 6 einige Böden unterhalb des Kopfkondensators zugeführt. Zur Vermeidung von Feststoffausfall kann nötigenfalls der Druck im Strom 5 auf einen optimalen Betriebsdruck der Kolonne 6 erhöht werden. In der 2. Kolonne 6 wird eine Kr-Fraktion 7 mit leicht flüchtigen Anteilen des Stromes 5 und eine Xe-Fraktion 8 mit schwer flüchtigen Anteilen aus dem Strom 5 gewonnen. Die Kr-Fraktion 7 wird gasförmig dem Kopf und die Xe-Fraktion 8 flüssig dem Sumpf der 2. Kolonne 6 entnommen.

Die Xe-Fraktion 8 aus der 2. Kolonne 6 wird in den Mittelteil einer 3. Kolonne 9 eingespeist und ein Restgasstrom 10, der schwer flüchtige Kohlenwasserstoffe aus der Xe-Fraktion 8 enthält, flüssig vom Sumpf der 3. Kolonne 9 abgezogen. Ein Rein-Xe-Produkt 11 wird flüssig am Kopf der 3. Kolonne 9 gewonnen.

Die Kr-Fraktion 7 aus der 2. Kolonne 6 wird entweder als Restgas betrachtet oder wie in der Figur dargestellt in den Mittelteil einer 4. Kolonne 12 eingespeist und ein Restgasstrom 13 mit hauptsächlich Stickstoff und restlichem Sauerstoff und Methan am Kopf der 4. Kolonne 12 gasförmig herausgeführt und ein Rein-Kr-Produkt 14 am Sumpf der 4. Kolonne 12 flüssig abgezogen.

Die Kopfkondensatoren 15 der 2., 3. und 4. Kolonne 6, 9,12 werden mit einer bezüglich ihres Siedepunktes geeigneten verdampfenden Flüssigkeit oder mit einem geeigneten einphasigen Kaltstrom gegebenenfalls aus einer benachbarten LZA, gekühlt.

Die Beheizungen 16 der 2., 3. und 4. Kolonne 6, 9, 12 erfolgen durch indirekten Wärmeaustausch mit Hilfe eines Elektroerhitzers oder eines geeigneten Fluids, gegebenenfalls aus einer benachbarten LZA.

Bei einer anderen Ausgestaltung des erfindungsgemäßen Verfahrens wird der Sumpf der 1. Kolonne 2 durch indirekten Wärmeaustausch mit einem Elektroerhitzer oder einem geeigneten Fluid 17 beheizt und der Kopf der 1. Kolonne 2 durch direkten oder indirekten Wärmeaustausch gekühlt. (In der Figur gestrichelt dargestellt ist die Heizung mit Fluid 17 und der direkte Wärmeaustausch zur Kopfkühlung der 1. Kolonne 2 mit Hilfe von flüssigem Stickstoff 18.)

### Beispiel 1

Ein Zahlenbeispiel aus einer Modellberechnung für eine Ausgestaltung des erfindungsgemäßen Verfahrens ohne Kopfkühlung der ersten Kolonne ist in Tabelle 1 angeführt. 98,8 mol % Xe beträgt die Reinheit des erzielten Rein-Xe-Produkts und 98,1 mol % die des Rein-Kr-Produkts. Die Xe-Ausbeute beträgt 97,0 % und die Kr-Ausbeute 67,0 % jeweils bezogen auf den Gehalt im LOX-Feedstrom 1.

### Beispiel 2

Für eine Ausgestaltung wie in Beispiel 1, aber mit Sumpfheizung und mit Kopfkühlung der 1. Kolonne durch Einleitung von flüssigem Stickstoff 18 sind in Tabelle 2 entsprechende Verfahrensdaten angegeben. Es wird eine Xenonreinheit von 99.97 mol % und eine Kryptoneinheit von 99,9 mol % erreicht. Die Xe-Ausbeute bezogen auf den Gehalt im LOX-Feedstrom 1 beträgt 99,8 % und die Kryptonausbeute 96,3%

## Patentansprüche

1. Verfahren zur Gewinnung von Xenon und/oder Krypton aus einem Flüssigsauerstoff (LOX)-Einsatz mit Xenon (Xe), Krypton (Kr) und Kohlenwasserstoffen (CₓH_{y}) in geringer Konzentration und etwa 99 mol-% Sauerstoff (O₂), wobei der LOX-Einsatz einer 1. Kolonne zugeführt, der Sauerstoff des LOX-Einsatzes mit einem Inertgas weitgehend ausgestrippt und im Kopfgas gewonnen wird, während aus dem Sumpf der 1. Kolonne das Inertgas mit wenig O₂ und nahezu der Gesamtmenge an CₓH_{y}, Kr und Xe flüssig abgezogen wird, **dadurch gekennzeichnet, daß** der Flüssigabzug ohne vorherige katalytische und/oder adsorptive Entfernung von CₓH_{y} einer 2. Kolonne zugeführt, eine Kr-Fraktion als Kopfgas der 2. Kolonne gewonnen und eine Xe-Fraktion aus dem Sumpf der 2. Kolonne abgezogen und die Xe-Fraktion aus dem Sumpf der 2. Kolonne in einem mittleren Teil zwischen Kopf und Sumpf einer 3. Kolonne eingespeist und ein Rein-Xe-Produkt am Kopf der 3. Kolonne abgezogen wird.

2. Verfahren nach Anspruch 1, **dadurch gekennzeichnet, daß** das Inertgas oberhalb des Sumpfes der 1. Kolonne eingespeist wird.

3. Verfahren nach Anspruch 2, **dadurch gekennzeichnet, daß** das Inertgas aus einer Luftzerlegungsanlage vor Ort entnommen wird.

4. Verfahren nach Anspruch 2 oder 3, **dadurch gekennzeichnet, daß** der Inertgasstrom hauptsächlich Stickstoff und/oder Argon enthält.

5. Verfahren nach Anspruch 1, **dadurch gekennzeichnet, daß** der LOX-Einsätz aus einer vor Ort vorhandenen Luftzerlegungsanlage entnommen wird.

6. Verfahren nach Anspruch 1, **dadurch gekennzeichnet, daß** der LOX-Einsatz am Kopf oder einige Böden unterhalb des Kopfes der 1. Kolonne eingespeist wird.

7. Verfahren nach Anspruch 1, **dadurch gekennzeichnet, daß** der Druck des LOX-Einsatzes dem Druck am Kopf der 1. Kolonne angepaßt wird.

8. Verfahren nach Anspruch 1, **dadurch gekennzeichnet, daß** der Sumpf der 1. Kolonne durch indirekten Wärmeaustausch beheizt wird.

9. Verfahren nach Anspruch 8, **dadurch gekennzeichnet, daß** zum Beheizen ein Elektroerhitzer oder ein Verfahrensstrom der LZA vor Ort verwendet wird.

10. Verfahren nach Anspruch 1, **dadurch gekennzeichnet, daß** der Kopf der 1. Kolonne durch direkten oder indirekten Wärmeaustausch gekühlt wird.

11. Verfahren nach Anspruch 10, **dadurch gekennzeichnet, daß** im Falle der Verwendung von Stickstoff als Inertgas, zur Kühlung des Kopfes der 1. Kolonne flüssiger Stickstoff verwendet wird.

12. Verfahren nach Anspruch 1, **dadurch gekennzeichnet, daß** der Flüssigabzug aus der 1. Kolonne, vorzugsweise nach einer Druckerhöhung, einige Böden unterhalb eines Kopfkondensators der 2. Kolonne eingespeist wird.

13. Verfahren nach Anspruch 1, **dadurch gekennzeichnet, daß** die Kr-Fraktion vom Kopf der 2. Kolonne in einen mittleren Teil zwischen Kopf und Sumpf einer 4. Kolonne eingespeist und ein Rein-Kr-Produkt vom Sumpf der 4. Kolonne abgezogen wird.

14. Verfahren nach einem der Ansprüche 1, 12 oder 13, **dadurch gekennzeichnet, daß** der Kopf der 2. und/oder 3. und/oder 4. Kolonne gekühlt wird.

15. Verfahren nach einem der Ansprüche 1, 12 oder 13, **dadurch gekennzeichnet, daß** der Sumpf der 2. und/oder 3. und/oder 4. Kolonne jeweils durch indirekten Wärmeaustausch mit einem Fluid oder mit einem Elektroerhitzer beheizt wird.

16. Verfahren nach einem der Ansprüche 1 bis 15, **dadurch gekennzeichnet, daß** es in einer Vorrichtung zur Xe- und/oder Kr-Gewinnung an einer Luftzerlegungsanlage durchgeführt wird.

17. Verfahren nach Anspruch 16,**dadurch gekennzeichnet, daß** die Vorrichtung zur Xe- und/oder Kr-Gewinnung in einem transportablen Container angeordnet ist.

## Claims

1. Process for producing xenon and/or krypton from a liquid oxygen (LOX) feed containing xenon (Xe), krypton (Kr) and hydrocarbons (CₓH_{y}) in low concentrations and about 99 mol% oxygen (O₂), the LOX feed being fed to a 1st column, the oxygen of the LOX feed being substantially stripped out by an inert gas and produced in the overhead gas, while the inert gas being taken off in the liquid state from the bottom of the 1st column containing little O₂ and virtually all of the CₓH_{y}, Kr and Xe, **characterized in that** the liquid take-off is fed to a 2nd column without prior removal of CₓH_{y} by catalysis and/or adsorption, a Kr fraction is produced as overhead gas of the 2nd column and an Xe fraction is taken off from the bottom of the 2nd column arid the Xe fraction from the bottom of the 2nd column is fed into a central section between top and bottom of a 3rd column and a pure Xe product is taken off at the top of the 3rd column.

2. Process according to Claim 1, **characterized in that** the inert gas is fed in above the bottom of the 1st column.

3. Process according to Claim 2, **characterized in that** the inert gas is taken off from an on-site air fractionation plant.

4. Process according to Claim 2 or 3, **characterized in that** the inert gas stream principally comprises nitrogen and/or argon.

5. Process according to Claim 1, **characterized in that** the LOX feed is taken off from an existing on-site air fractionation plant.

6. Process according to Claim 1, **characterized in that** the LOX feed is fed in at the top or some plates below the top of the 1st column.

7. Process according to Claim 1, **characterized in that** the pressure of the LOX feed is adapted to the pressure at the top of the 1st column.

8. Process according to Claim 1, **characterized in that** the bottom of the 1st column is heated by indirect heat exchange.

9. Process according to Claim 8, **characterized in that** an electric heater or a process stream of the on-site AFP is used for the heating.

10. Process according to Claim 1, **characterized in that** the top of the 1st column is cooled by direct or indirect heat exchange.

11. Process according to Claim 10, **characterized in that**, when nitrogen is used as inert gas, liquid nitrogen is used for cooling the top of the 1st column.

12. Process according to Claim 1, **characterized in that** the liquid take-off from the 1st column, preferably after a pressure increase, is fed in some plates below a top condenser of the 2nd column.

13. Process according to Claim 1, **characterized in that** the Kr fraction is fed from the top of the 2nd column into a central section between top and bottom of a 4th column and a pure Kr product is taken off from the bottom of the 4th column.

14. Process according to one of Claims 1, 12 or 13, **characterized in that** the top of the 2nd and/or 3rd and/or 4th column is cooled.

15. Process according to one of Claims 1, 12 or 13, **characterized in that** the bottom of the 2nd and/or 3rd and/or 4th column is heated in each case by indirect heat exchange with a fluid or by an electric heater.

16. Process according to one of Claims 1 to 15, **characterized in that** it is carried out in an apparatus for Xe and/or Kr production at an air fractionation plant.

17. Process according to Claim 16, **characterized in that** the apparatus for Xe and/or Kr production is disposed in a transportable container.

## Revendications

1. Procédé d'extraction de xénon et de krypton à partir d'une charge d'oxygène liquide (LOX), ayant du xénon (Xe), du krypton (Kr) et des hydrocarbures (CₓH_{y}) en concentration faible et environ 99 % en moles d'oxygène (O₂), la charge LOX étant conduite dans une 1ère colonne, l'oxygène de la charge LOX étant éliminé dans une large mesure par stripage à l'aide d'un gaz inerte et étant extrait dans le gaz de tête, alors que l'on prélève, sous forme liquide, du puits de la lère colonne, le gaz inerte avec un peu de O₂ et presque la quantité totale de CₓH_{y}, de Kr et de Xe, **caractérisé en ce que** l'extrait liquide est conduit sans élimination préalable, catalytique ou par adsorption, de CₓH_{y} à une 2ème colonne, **en ce qu'**une fraction de Kr est extraite en tant que gaz de tête de la 2ème colonne et **en ce qu'**une fraction de Xe est prélevée du puits de la 2ème colonne et **en ce que** la fraction de Xe provenant du puits de la 2ème colonne est injectée dans une partie médiane entre la tête et le puits d'une 3ème colonne et **en ce qu'**un produit pur de Xe est extrait de la tête de la 3ème colonne.

2. Procédé selon la revendication 1, **caractérisé en ce que** le gaz inerte est injecté au-dessus du puits de la lère colonne.

3. Procédé selon la revendication 2, **caractérisé en ce que** le gaz inerte est prélevé sur place à partir d'une installation de fractionnement de l'air.

4. Procédé selon la revendication 2 ou 3, **caractérisé en ce que** le courant de gaz inerte contient principalement de l'azote et/ou de l'argon.

5. Procédé selon la revendication 1, **caractérisé en ce que** la charge de LOX est prélevée d'une installation de fractionnement de l'air sur place.

6. Procédé selon la revendication 1, **caractérisé en ce que** la charge de LOX est injectée à la tête ou a quelques plateaux en-dessous de la tête de la lère colonne.

7. Procédé selon la revendication 1, **caractérisé en ce que** la pression de la charge de LOX est adaptée à la pression à la tête de la lère colonne.

8. Procédé selon la revendication 1, **caractérisé en ce que** le puits de la lère colonne est chauffé par échange thermique indirect.

9. Procédé selon la revendication 8, **caractérisé en ce que** l'on utilise sur place, pour le chauffage, un dispositif de chauffage électrique ou un courant de procédé de l'installation de fractionnement de l'air.

10. Procédé selon la revendication 1, **caractérisé en ce que** la tête de la lère colonne est refroidie par échange thermique direct ou indirect.

11. Procédé selon la revendication 10, **caractérisé en ce que** l'on utilise de l'azote liquide, dans le cas de l'utilisation d'azote en tant que gaz inerte, en vue du refroidissement de la tête de la 1ère colonne.

12. Procédé selon la revendication 1, **caractérisé en ce que** le prélèvement liquide hors de la lère colonne, de préférence après une augmentation de pression, est injecté quelques plateaux au-dessus d'un condenseur de tête de la 2ème colonne.

13. Procédé selon la revendication 1, **caractérisé en ce que** la fraction de Kr provenant de la tête de la 2ème colonne est injectée dans une partie médiane entre la tête et le puits d'une 4ème colonne et **en ce qu'**un produit de Kr pur est extrait du puits de la 4ème colonne.

14. Procédé selon l'une quelconque des revendications 1, 12 ou 13, **caractérisé en ce que** la tête de la 2ème et/ou de la 3ème et/ou de la 4ème colonne est refroidie.

15. Procédé selon l'une quelconque des revendications 1, 12, ou 13, **caractérisé en ce que** le puits de la 2ème et/ou de la 3ème et/ou de la 4ème colonne est chauffé à chaque fois par échange thermique indirect avec un fluide ou à l'aide d'un dispositif de chauffage électrique.

16. Procédé selon l'une quelconque des revendications 1 à 15, **caractérisé en ce que**'il est effectué dans un dispositif en vue de l'extraction de Xe et/ou de Kr dans une installation de fractionnement de l'air.

17. Procédé selon la revendication 16, **caractérisé en ce que** le dispositif en vue de l'extraction de Xe et/ou de Kr est disposé dans un conteneur transportable.
